# EUROPÄISCHE PATENTANMELDUNG

(11) **EP 1 059 199 A2**
(43) Veröffentlichungstag der Anmeldung: **13.12.2000**
(21) Anmeldenummer: 00112225.8
(22) Anmeldetag: 07.06.2000
(51) Int. Cl.: B60P 1/02

(54) **Plattform**

(30) Priorität: 09.06.1999 DE 19926275
(71) Anmelder: HRD Maschinen- und Anlagenbau GmbH, 49824 Emlichheim (DE)
(72) Erfinder: Artmann, Heinrich, 48565 Steinfurt (DE)
(74) Vertreter: Busse & Busse Patentanwälte

(57) **Zusammenfassung**

Die Erfindung bezieht sich auf eine Plattform zur Aufnahme von Ladegut wie beispielsweise Betonfertigteilen mit einer zwischen Außenstreben (2,3) vorgesehenen Ladefläche (4). Um insbesondere die Transport- und Beladungszeiten zu optimieren, ist die Plattform als transportabler Auflieger ausgebildet und weist ein Hebewerk auf, mit dem der Auflieger (1) selbsttätig aus einer abgesenkten Ruhestellung in eine erhöhte Transportstellung zu überführen ist, in der der Auflieger (1) von einem Aufnehmerelement eines Transportfahrzeuges aufnehmbar ist.

## Beschreibung

Die Erfindung bezieht sich auf eine Plattform zur Aufnahme von Ladegut wie beispielsweise Betonfertigteilen mit einer zwischen Außenstreben versehene Ladeflächen.

Plattformen der vorgenannten Art sind allgemein bekannt und z. B. palettenförmig gestaltet. Auf solchen Paletten ist Ladegut abzustellen und mit Hubfahrzeugen aufzugreifen zwecks Beladung eines Fahrzeuges. Sind z. B. sehr lange Transportgüter zu bevorraten und anschließend zu transportieren, sind die Einsatzmöglichkeiten solcher bekannten Plattformen aber aufgrund der Abmessungen des Transportgutes begrenzt. Daher werden lange Transportgüter herkömmlicherweise einzeln auf ein Transportfahrzeug geladen, danach mit dem Transportfahrzeug zu einem Weiterverarbeiter oder Benutzer transportiert und wieder einzeln entladen. Die Standzeiten der Transportfahrzeuge sind aufgrund der zeitaufwendigen Be- und Entladungsvorgänge nicht unerheblich, was sich nachteilig auf die Transportkosten auswirkt.

Vielfach ist im übrigen auch z. B. auf Baustellen der für die Lagerung einer ganzen Fahrzeugladung erforderliche Platz zur Lagerung der Transportgüter nur beschränkt vorhanden. Erschwerend kann sich auswirken, daß aufgrund der aktuellen Zustände auf einer Baustelle der zur Entladung eines solchen Transportfahrzeuges benötigte Fahr- und Parkraum erst nach einer Wartezeit zur Verfügung gestellt werden kann.

Es ist Aufgabe der vorliegenden Erfindung, eine Plattform der eingangs genannten Art zur Verfügung zu stellen, mit der Transportvorgänge auch von größer dimensionierten Transportgütern zu vereinfachen sind.

Zur Lösung dieser Aufgabe zeichnet sich die Plattform der eingangs genannten Art dadurch aus, daß die Plattform als transportabler Auflieger ausgebildet ist und ein Hebewerk aufweist, mit dem der Auflieger selbsttätig aus einer abgesenkten Ruhestellung in eine erhöhte Transportstellung zu überführen ist, in der der Auflieger von einem Aufnahmeelement eines Transportfahrzeuges aufnehmbar ist.

Die Plattform nach der Erfindung ist unabhängig von der Anwesenheit eines Transportfahrzeuges wie beispielsweise LKWs mit dem Ladegut, z. B. Betonfertigteilen, zu beladen und kann im beladenen Zustand - je nach Anwendung und Bedarfsfall - auf einem Gelände eines Herstellungsbetriebes abgestellt sein, bis die darauf abgelegten Transportgüter für einen konkreten Anwendungsfall benötigt werden.

Ist dies eingetreten, wird mittels des Hebewerkes der Auflieger in seine erhöhte Transportstellung überführt, so daß er nur noch von einem Transportfahrzeug zu unterfahren ist. Aufgrund der Ausbildung als Auflieger ist er geeignet, als Teil des Transportfahrzeuges für den nachfolgenden Transport zu wirken. Am Ort der Nutzung oder - falls es die punktuellen Zustände es nicht zulassen - auch in einer gewissen Entfernung von dem konkreten Benutzungsort, z. B. einer Baustelle, kann er wieder in die erhöhte Transportstellung überführt werden, so daß sich das Transportfahrzeug von dem Auflieger entfernen kann. Danach kann die Plattform durch einfaches Absenken mittels des Hebewerkes in seine Ruhestellung gebracht werden. Die Zeiten, die das Transportfahrzeug aufbringen muß, um be- und entladen zu werden, sind auf ein Minimum reduziert. Dadurch sind auch die Transportkosten für das Ladegut zu verringern, weil das Transportfahrzeug effizient für die Transportvorgänge genutzt werden kann. Auch die Beladungs- und Entladungsvorgänge sind wesentlich reduziert, da eine Zwischenlagerung mit anschließender Beladung bzw. Zwischenlagerung nach Entladung und der späteren Verwertung entfällt.

Die Versorgung des Hebewerkes mit der Kraftquelle, die für die Absenk- und Hebebewegung sorgt, ist bevorzugtermaßen direkt an der erfindungsgemäßen Plattform vorgesehen, so daß diese eine autarke Einheit ist. Dazu kann beispielsweise ein aufblasbarer Lufttank oder dergleichen Kraftspeicher an der Plattform vorgesehen sein, der z. B. Luftmotoren versorgt, der seinerseits Stellelemente des Hebewerkes antreibt. Alternativ kommt selbstverständlich auch ein Hydraulikmedium als Kraftspeicher in Betracht, elektrische oder verbrennungsmotorisch betriebene Stellelemente sind ebenfalls geeignet. Daneben besteht selbstverständlich auch die Möglichkeit, die Plattform mit Anschlüssen zu versehen, um extern Kraftspeicher, die auch als mobile Zusatzeinheit ausgebildet sein können, zu nutzen.

Weitere Vorteile und Ausgestaltungen der Erfindung ergeben sich aus weiteren Ansprüchen, der nachfolgenden Beschreibung und Zeichnung.

In der Zeichnung zeigen:
- Fig. 1:: in einer schematischen perspektivischen Darstellung ein Ausführungsbeispiel einer Plattform nach der Erfindung;
- Fig. 2 bis Fig. 6:: ein Ausführungsbeispiel eines Hebeständers eines Hebewerkes in verschiedenen Ansichten.

Die in Fig. 1 veranschaulichte Plattform ist allgemein mit 1 beziffert. Die Plattform 1 ist als palettenartiger Auflieger gestaltet mit seitlichen Stützstreben 2 und 3 und zwischen diesen befindlichen Querstreben 4. Jeweils in vorderen und hinteren Bereichen der seitlichen Stützstreben 2, 3 sind nach unten hin sich vergrößernde Taschen 5 ausgebildet. In den Bereichen der Taschen sind Hebeständer 6 vorgesehen, die insgesamt für den Auflieger ein Hebewerk ausbilden. Wie in Fig. 1 rechts bei der vorderen Stütze angedeutet, ist der Hebeständer in seiner dort gestrichelt angedeuteten Ruhestellung in der Tasche 5 versenkt angeordnet, so daß sich in der Ruhestellung der Auflieger auf der unteren Bodenkante der Tasche abstützt.

Die Plattform 1 ist insgesamt so gestaltet, daß sie z. B. von einem Sattelauflieger mit üblichen Abmessungen aufgenommen werden kann. Sie ist jedoch gleichermaßen auch geeignet, auf anderen Transportfahrzeugen transportiert zu werden, wie beispielsweise schienengebundenen Fahrzeugen, Wasserfahrzeugen und dergleichen.

Im einzelnen nicht näher dargestellt, ist an dem Auflieger ein Kraftspeicher angeordnet, z. B. ein Gestalt eines aufblasbaren Lufttankes, der entsprechende Luftmotoren versorgt, die die Hebeständer 6 des Hebewerkes derart beaufschlagen, daß sie aus der eingefahrenen Ruhestellung (Fig. 1 vorne rechts) in die erhöhte Transportstellung mit ausgefahrenem Hebeständer 6 (Fig. 1 links) überführen. Danach stützt sich in dieser Transportstellung der Auflieger insgesamt am den Hebeständern 6 ab und kann von einem Aufnahmeelement eines Transportfahrzeuges untergriffen bzw. unterfahren werden und nach entsprechender Einfahrbewegung der Hebeständer auf diesem Aufnahmeelement für den weiteren Transport abgestützt sein. Es sind aber ebensogut auch sonstige Kraftmedien oder Bauteile möglich, um dieses Hebewerk zu aktivieren.

In Fig. 2 ist ein Ausführungsbeispiel eines Hebeständers 6 in einer Vorderansicht dargestellt. Dieser hat eine untere Stützplattform 7, an der zwei Kurzstellhebel 8 gelenkig angreifen. Mit diesem Kurzstellhebeln 8 sind zwei weitere Stellhebel 9 gelenkig verbunden, die oben in einer Führung 10, die in den seitlichen Streben 2 bzw. 3 vorgesehen sind, über Rollenelemente 11 ablaufen können. Diese oberen Rollen sind mit Spindeln bzw. Stellgliedern 12 verbunden, die einmal in einer vorderen und einmal in einer hinteren Führung geführt sind. An den Kurzhebeln 8 sind jeweils Ansatzbolzen 13 vorgesehen, in die in bestimmten Betriebszuständen eine maulartige Öffnung 14 eines Schwenkführungsteiles 15 eingreifen kann. Dies ist im einzelnen näher aus der Vorderansicht gemäß Fig. 4 und aus der Perspektivdarstellung gemäß Fig. 6 ersichtlich, die jeweils einen Betriebszustand zeigen, in dem sich der Hebeständer 6 noch in der Ruhestellung befindet. In dieser Ruhestellung greift - einmal von vorne, einmal von hinten - das Schwenkführungsteil 15 über den Bolzen 13, so daß bei einer nachfolgenden Ausschwenkbewegung dieses Schwenkführungsteil 15 dafür Sorge trägt, daß mit der notwendigen Führungsbahn ohne ein Verklemmen die einzelnen Teile 8 und 9 in ihre Ausschwenkpositionen bei einer translatorischen Bewegung der Spindel 12 unter gleichzeitigem Aufeinanderzubewegen der Rollen 11 in ihre in Fig. 2 dargestellte Transportstellung überführt werden. Nach Durchlaufen eines gewissen Weges, also einer ersten Zwangsführungsstrecke, entkoppelt das Schwenkführungsteil, wobei bei einer nachfolgenden Bewegung aufgrund der eingenommenen Winkelstellung zueinander eine weitere Zwangsführung nicht mehr notwendig ist. Fig. 3 veranschaulicht den Hebeständer nach den Fig. 2 bis 6 noch einmal in einer Seitendarstellung und Fig. 5 den Hebeständer noch einmal in einer Ansicht von oben.

Anstelle des hier gezeigten Hebeständers 6 können allerdings auch alternative geeeignete Hebe- und Senkteile in einer entsprechend geeigneten Ausführung Verwendung finden, die mittels eines Kraftspeicher bzw. externer Kraftversorgungsmitteln in der Lage sind, den Auflieger selbsttätig aus einer Ruhe in einer Abstützstellung und zurück zu überführen.

## Patentansprüche

1. Plattform zur Aufnahme von Ladegut wie beispielsweise Betonfertigteilen mit einer zwischen Außenstreben (2, 3) vorgesehenen Ladefläche (4), **dadurch gekennzeichnet**, daß die Plattform als transportabler Auflieger (1) ausgebildet ist und ein Hebewerk aufweist, mit dem der Auflieger (1) selbstätig aus einer abgesenkten Ruhestellung in eine erhöhte Transportstellung zu überführen ist, in der der Auflieger (1) von einem Aufnahmeelement eines Transportfahrzeuges aufnehmbar ist.

2. Plattform nach Anspruch 1, dadurch gekennzeichnet, daß das Hebewerk mehrere an dem Auflieger (1) abstützbare Hebeständer (6) aufweist, die aus einer im wesentlichen aufrechten Transportstellung in eine eingeklappte oder verschwenkte Ruhestellung zu bewegen sind.

3. Plattform nach Anspruch 2, dadurch gekennzeichnet, daß die Hebeständer (6) an Außenstreben (2, 3) des Aufliegers (1) abgestützt und in ihrer Ruhestellung von den Außenstreben (2, 3) seitlich begrenzt sind.

4. Plattform nach Anspruch 3, dadurch gekennzeichnet, daß die Außenstreben (2, 3) Taschen (5) für eine versenkte Anordnung der Hebeständer in ihrer Ruhestellung aufweisen.

5. Plattform nach einem der Ansprüche 1 bis 4, dadurch gekennzeichnet, daß zwischen den Stützstreben (2, 3) Querleisten (4) befestigt sind.

6. Plattform nach einem der Ansprüche 1 bis 5, dadurch gekennzeichnet, daß für die Betätigung des Hebewerkes ein oder mehrere Kraftspeicher vorgesehen sind.

7. Plattform nach Anspruch 6, dadurch gekennzeichnet, daß an dem Auflieger ein Speicher für ein hydraulisches und/oder pneumatisches Medium vorgesehen ist zur Beaufschlagung von Hydraulik- oder Pneumatikstellelemente zur Betätigung des Hebewerkes.

8. Plattform nach einem der vorangehenden Ansprüche, dadurch gekennzeichnet, daß das Hebewerk Anschlüsse aufweist zur externen Versorgung mit einem Druckmedium.

9. Plattform nach einem der Ansprüche 1 bis 8, dadurch gekennzeichnet, daß das Hebewerk als Hebeständer (6) bewegliche Hebeteile (8) aufweist, denen zumindest eine Kulissenführung zur beweglichen Führung zugeordnet ist.

10. Plattform nach Anspruch 9, dadurch gekennzeichnet, daß sich Hebeteile (8) an einer unteren Stützplatte (7) beweglich abstützen und mit einem lösbar mit diesen verbundenem Schwenkführungsteil (15) verbunden sind.
